# FASCICULE DE BREVET EUROPEEN

(11) **EP 0 099 150 B1**
(45) Date de publication et mention de la délivrance du brevet: **11.02.1987**
(21) Numéro de dépôt: 83200954.2
(22) Date de dépôt: 28.06.1983
(51) Int. Cl.: G04B 37/16

(54) **Boîte de montre bracelet munie d'un bracelet intégré**
Armbanduhr mit einem integrierten Armband
Wrist watch case provided with an integrated strap

(30) Priorité: 02.07.1982 CH 4048/82
(43) Date de publication de la demande: 25.01.1984
(73) Titulaire: JEAN LASSALE S.A., CH-1227 Genève (CH)
(72) Inventeur: Bonnet, Eric, CH-2309 La Chaux-De-Fonds (CH)
(74) Mandataire: Mabut, Marie-France

## Description

La présente invention a pour objet une boîte de montre-bracelet comprenant un fond et une carrure-lunette et munie d'un bracelet intégré en cuir fixé à la boîte par l'intermédiaire d'un cadre métallique monté dans un logement annulaire de la boîte, dans lequel il est retenu par une partie de la boîte.

Une montre de ce type est connu du document US-A-2 559 238. Dans cette montre, le cadre est constitué par un anneau de section ronde maintenu entre un fond calotte et une lunette. Le cuir du bracelet est attaché directement sur l'anneau autour duquel il peut pivoter comme il le ferait sur une barette conventionnelle. En outre, l'anneau est visible latéralement, de telle sorte que le bracelet ne paraît pas véritablement être intégré à la boîte.

Il est connu d'autre part de fixer une boîte de montre à un bracelet d'un seul tenant (CH-B-536 083 et FR-A-1 598 983). Dans ce cas, le bracelet est visible sur tout le pourtour de la boîte. En outre, le cuir a tendance à former un coude à l'endroit où il quitte la boîte, coude qui peut entraîner, par fatigue, une cassure du cuir.

La présente invention a pour but de réaliser une intégration plus complète du bracelet en cuir à la boîte tout en réduisant le risque de cassure du bracelet près de ses points d'attache.

Ce but est atteint par les caractéristiques de la boîte définie dans la revendication. Le cadre auquel est fixé le bracelet est invisible et la flexibilité des languettes permet au bracelet de prendre une courbure régulière, sans coude.

Le dessin annexé représente, à titre d'exemple, une forme d'exécution de l'invention.
La figure 1 représente une vue en plan de la montre complète.
La figure 2 en représente une vue de profil.
La figure 3 représente une coupe partielle selon III-III de la figure 1.
La figure 4 représente une vue en coupe partielle selon IV-IV de la figure 1.
La figure 5 représente une vue en plan du cadre de fixation du bracelet.

La montre-bracelet représentée aux figures 1 et 2 comprend une boîte 1 à laquelle sont fixés de façon intégrée deux brins 2 et 3 d'un bracelet en cuir dont on n'a pas représenté le fermoir.

La boîte 1 comprend une carrure-lunette 4 à laquelle est fixé à pression un fond plat 5 auquel est soudé un cadre d'encageage 6 destiné à supporter un mouvement 7 surmonté d'un cadran 8. Le cadre d'encageage 6 est muni extérieurement en au moins deux points opposés d'un cran 9 venant s'accrocher sur un bourrelet 10 de la carrure-lunette 4. Cette carrure-lunette 4 présente une partie 4a formant rehaut et un cran de glace 4b destiné à recevoir une glace plane 11. Comme ceci est particulièrement visible à la figure 4, la carrure-lunette 4 présente une gorge annulaire de section rectangulaire 12 s'étendant sur tout son pourtour et s'ouvrant sur la face plane inférieure de la carrure-lunette. La paroi extérieure de cette gorge 12 présente toutefois deux interruptions correspondant à la largeur des brins de bracelet, comme ceci est visible à la figure 3, partie de droite. Cette même paroi présente en outre une encoche arrondie 13 pour le passage de la tige de la couronne de mise à l'heure. Dans la gorge 12, est logé un cadre métallique 14, par exemple en laiton, représenté seul à la figure 5. La gorge 12 étant complètement fermée par le fond 5, le cadre 14 est retenu et caché à l'intérieur de ia'carrure-tunette 4. A trois heures, le cadre 14 présente une encoche 15 en forme de U pour le passage de la tige de mise à l'heure. Le cadre 14 présente deux étroites rainures horizontales 16 et 17 dans lesquelles sont encastrées deux languettes flexibles en bronze béryllium, l'une de ces languettes 18 étant représentée aux figures 3 et 5. Ces languettes sont en outre soudées au cadre 14. L'extrémité du brin de bracelet 3 entoure complètement la languette 18 et le cuir est collé sur cette languette. Le brin 2 est fixé de la même manière sur et autour de l'autre languette non représentée. L'épaisseur totale du bracelet au point d'encastrement des languettes est égale à deux épaisseurs de cuir et à l'épaisseur de la languette qui n'est que de 0,1 mm. L'épaisseur totale du bracelet à cet endroit, qui détermine la hauteur du cadre 14 est donc relativement faible. Elle est par exemple de l'ordre de 1,40 mm et n'a pratiquement pas d'influence sur la hauteur totale de la boîte.

Le cadre 14 permet de fabriquer séparément des bracelets d'un seul tenant avec leur moyen de fixation à la boîte. Par la simple mise en place du cadre 14 dans son logement, les deux brins du bracelet se trouvent fixés simultanément et correctement à la boîte.

## Revendications

Boîte de montre-bracelet comprenant un fond (5) et une carrure-lunette (4) et munie d'un bracelet intégré en cuirfixé à la boîte par l'intermédiaire d'un cadre métallique (14) monté dans un logement annulaire (12) de la boîte, dans lequel il est retenu par une partie de la boîte, caractérisée par le fait que le bracelet (2, 3) est fixé sur et autour de deux languettes métalliques flexibles (18) rigidement solidaires dudit cadre métallique (14) et que ledit logement annulaire (12) est ménagé axialement dans la carrure-lunette, que sa paroi latérale extérieure présente deux interruptions pour le passage du bracelet et qu'il est fermé axialement par le fond, de telle sorte que le cadre est complètement caché.

## Claims

A wrist watch case comprising a case back (5) and a case body (4) and provided with an integrated leather wristlet attached to the case by means of a metallic frame (14) received in an annular recess (12) of the case in which it is retained by a part of the case, characterized by the fact that the wristlet (2, 3) is secured to two flexible metal tongues (18) enclosed by the leather, said tongues (18) being rigidly attached to said metallic frame (14) and by the fact that said annular recess (12) is formed axially in the case body, that its outer side wall has two openings for passage of the wristlet and that it is closed axially by the case back in such a manner that the frame is completely hidden.

## Patentansprüche

Armbanduhrgehäuse mit einem Boden (5) und einem Mittelteilglasreif (4) und versehen mit einem integrierten Armband aus Leder, welches an dem Gehäuse mittels eines metallischen Rahmens (14) befestigt ist, der seinerseits in einer Ringnut (12) des Gehäuses sitzt, worin er von einem Teil des Gehäuses gehalten wird, dadurch gekennzeichnet, dass das Armband (2, 3) an und um zwei metallischen, biegsamen Lamellen (18) befestigt ist, die starr und fest an diesem Metallrahmen (14) sitzen, und dass diese Ringnut (12) axial in den Mittelteilglasreif eingearbeitet ist, dessen äussere Seitenwand zwei Unterbrechungen zum Durchgang des Armbandes aufweist, und die axial so von dem Gehäuseboden verschlossen ist, dass der Rahmen vollständig abgedeckt ist.
